# EUROPÄISCHE PATENTSCHRIFT

(11) **EP 4 342 575 B1**
(45) Veröffentlichungstag und Bekanntmachung des Hinweises auf die Patenterteilung: **25.03.2026**
(21) Anmeldenummer: 23195898.4
(22) Anmeldetag: 07.09.2023
(51) Int. Cl.: B01F 23/40, B01F 23/451, B01F 33/84, B01F 35/71, C11D 11/00, B01F 101/24

(54) **MISCHSYSTEM-SET UND VERFAHREN ZUR HERSTELLUNG EINES REINIGUNGSMITTELS**
MIXING SYSTEM SET AND METHOD FOR PRODUCING A CLEANING AGENT
ENSEMBLE DE SYSTÈME DE MÉLANGE ET PROCÉDÉ DE FABRICATION D'UN AGENT DE NETTOYAGE

(30) Priorität: 22.09.2022 BE 202205758
(43) Veröffentlichungstag der Anmeldung: 27.03.2024
(73) Patentinhaber: Miele & Cie. KG, 33332 Gütersloh (DE)
(72) Erfinder: Strothoff, Werner, 48336 Sassenberg (DE); Elbracht, Anja, 33428 Harsewinkel (DE); Judith, Leon, 33330 Gütersloh (DE); Dreyer, Mario, 59557 Lippstadt (DE)

(56) Entgegenhaltungen:
- US-A1- 2013 225 468
- US-A1- 2019 292 490
- US-B1- 10 246 664
- US-B1- 6 300 300

## Beschreibung

Die Erfindung betrifft ein Mischsystem-Set und ein Verfahren zur Herstellung eines Reinigungsmittels. Insbesondere betrifft die Erfindung ein Mischsystem-Set, das zur Herstellung von mehreren Reinigungsmitteln geeignet ist und ein Verfahren, das zur Herstellung der verschiedenen Reinigungsmittel geeignet ist.

Es gibt eine Vielzahl von unterschiedlichen Reinigungsmitteln und -arten wie Glasreiniger, Sanitärreiniger, Spülmittel, Allzweckreiniger, Fußbodenreiniger etc., die als Produkte käuflich erwerblich sind. Nutzer sind vielfach verunsichert, welches Produkt das richtige für die jeweilige Anwendung ist und fühlen sich oft bei der Auswahl überfordert. Gleichzeitig sind die Anwendungskonzentration und Art der Anwendung für den Nutzer oft kompliziert und nicht klar, so dass eine große Unsicherheit bei Nutzern besteht.

Die meisten der käuflich erwerblichen Produkte sind keine Hochkonzentrate und bestehen zu 80 bis 98% aus Wasser und sind in Plastikflaschen verpackt. Diese Produkte enthalten als Anwendungslösung daher nur einen geringen Aktivgehalt, was dazu führt, dass viel Wasser verschwendet wird und es zu einem ungünstigen Verhältnis aus Verpackung und Reinigungs-Wirkstoff(en) kommt. Die Plastikflaschen werden oftmals vom Nutzer nur einmal oder selten verwendet und dann nach einiger Zeit entsorgt. Sie werden aber oftmals nur in größeren Verpackungen angeboten. Dies führt dazu, dass der Nutzer unnötig Chemie und Plastik entsorgt.

Mit einem Mischsystem-Set aus mehreren Komponenten lassen sich zusammen mit Wasser viele Arten an Reinigungsmitteln mischen. Jedoch lassen sich nicht alle Komponenten einfach mischen, sondern können Klumpen bilden. Die Bildung solcher Klumpen muss verhindert werden, um eine einfache Handhabung eines solchen Mischsystem-Sets zu gewährleisten.

Die Dokumente US 2019 292490 A1, US 2013 225468 A1, US 10 246 664 B1, das ein Mischsystem-Set nach dem Oberbegriff des Anspruchs 1 offenbart, und US 6 300 300 B1 offenbaren jeweils Verfahren zur Herstellung eines Reinigungsmittels, wobei mehrere Komponenten in eine Mischvorrichtung dosiert und gemischt werden.

Der Erfindung stellt sich somit das Problem, eine Vielzahl von Reinigungsmitteln mit einer Reduzierung von Plastikmüll und Produktvielfalt sowie einer an Nutzerbedürfnisse angepassten Reinigungsleistung bereitzustellen.

Erfindungsgemäß wird dieses Problem durch ein Mischsystem-Set mit den Merkmalen des Patentanspruchs 1 und ein Verfahren mit den Merkmalen des Patentanspruchs 6 gelöst.

Vorteilhafte Ausgestaltungen und Weiterbildungen der Erfindung ergeben sich aus den nachfolgenden Unteransprüchen.

Die mit der Erfindung erreichbaren Vorteile bestehen darin, dass mit möglichst wenigen Komponenten mehrere, eine Vielzahl oder zumindest zehn der meist verwendeten Reinigungsmittel vom Nutzer vor Ort auf einfache Weise hergestellt werden können. Es wird eine bedarfsgerechte Herstellung der Reinigungsmittel und Verwendung bereitgestellt. Dadurch können eine Reduzierung von Plastikmüll durch wiederverwendbare Gebinde und eine Reduzierung der Produktvielfalt durch Vereinfachung des Angebots und Schaffung von Transparenz erreicht werden.

Es kann vom Nutzer eine Menge des von ihm gewünschten Reinigungsmittels hergestellt werden, die individuell benötigt wird beispielsweise in Abhängigkeit einer Wohnungsgröße und - Ausstattung, Hobbys, Auto etc.. Zudem entfällt ein Transport von Wasser. Weiterhin ist ein Entfall von Konservierungsmitteln möglich, da die Reinigungsmittel frisch hergestellt werden können. Sie müssen nicht für eine monatelange Lagerung konserviert werden. Ferner ist ein Entfall von Stabilisatoren möglich, da die Reinigungsmittel direkt verwendet werden. Der Einsatz von Stabilisatoren, die normalerweise die Komponenten der Reinigungsmittel homogen in Lösung halten sollen, ist nicht notwendig.

Die Erfindung betrifft ein Mischsystem-Set zur Herstellung mehrerer Reinigungsmittel, aufweisend
- mehrere getrennt voneinander gelagerte Komponenten, die eine Tensid-Komponente, eine Lösemittel-Komponente, eine saure Komponente, eine alkalische Komponente umfassen, und
- eine Mischvorrichtung, die ausgebildet und eingerichtet ist, die mehreren Komponenten in Abhängigkeit von für das jeweilige Reinigungsmittel vorbestimmten Anteilen zur Herstellung des jeweiligen Reinigungsmittels zu dosieren und zu mischen, wobei die Mischvorrichtung ausgebildet ist, zuerst die Lösemittel-Komponente und Tensid-Komponente zu dosieren und vorzumischen und anschließend die saure Komponente und/oder alkalische Komponente zu dosieren und mit der Vormischung aus Lösemittel-Komponente und Tensid-Komponente zu mischen, wenn die Tensid-Komponente zu Herstellung eines der Reinigungsmittel verwendet wird.

Mit dem Mischsystem-Set aus zumindest vier Komponenten und ggf. Wasser zur Verdünnung lassen sich die meisten Reinigungsmittel herstellen. Das Wasser ist bevorzugt bei dem Nutzer vor Ort im Haushalt oder betrieb verfügbar, es kann aber auch Bestandteil des Mischsystem-Sets sein. Bei den Reinigungsmitteln handelt es sich bevorzugt um sogenannte Haushaltsreiniger, auch wenn diese im gewerblichen Bereich nutzbar sind. Die vier essentiellen Komponenten sind die Tensid-Komponente, die Lösemittel-Komponente, die saure Komponente und die alkalische Komponente. Das Mischsystem-Set weist die vier essentiellen Komponenten beispielsweise getrennt voneinander in Behältern wie Kartuschen oder Gebinden auf.

Jede der vier Komponenten ist bevorzugt flüssig und enthält bevorzugt Wasser. Bevorzugt ist jede der Komponenten ein Konzentrat. Daher müssen nur noch die Komponenten in hochkonzentrierter Form vom Nutzer von dem Kaufort zu dem gewünschten Anwendungsort transportiert werden. Dadurch wird Verpackungsmüll eingespart.

Dadurch, dass die Mischvorrichtung die Tensid-Komponente und die Lösemittel-Komponente zuerst zusammen dosiert und die erhaltene Vormischung anschließend mit Wasser, der sauren Komponente und/oder alkalischen Komponente vermischt wird, wird verhindert, dass die Tensid-Komponente beim Mischen mit Wasser Gelklumpen bildet, die sich praktisch nicht mehr lösen oder nur sehr langsam wieder auflösen. Dadurch wird weiterhin verhindert, dass die Mischvorrichtung verstopft. Zudem wird durch Verwendung der Mischvorrichtung eine sichere Anwendung durch automatisches Mischen bereitgestellt. Dadurch kommt der Nutzer nicht mit den chemischen Verbindungen der Komponenten in Kontakt.

Die vorbestimmten Anteile der Komponenten sind bevorzugt von der Art des vom Nutzer gewünschten herzustellenden Reinigungsmittel abhängig. Anteile der Komponenten können je nach Art des herzustellenden Reinigungsmittels auch Null sein. D.h., nicht alle herzustellenden Reinigungsmittel müssen alle vier vorstehenden Komponenten enthalten. Bevorzugt ist die Mischvorrichtung ausgebildet, die Tensid-Komponente nur in Kombination mit der Lösemittel-Komponente zu dosieren. D.h., jedes hergestellte Reinigungsmittel enthält, wenn es die Tensid-Komponente enthält auch die Lösemittel-Komponente. Die Dosierung bzw. Verwendung der Lösemittel-Komponente ist bevorzugt von der Verwendung der Tensid-Komponente unabhängig, so dass ein hergestelltes Reinigungsmittel die Lösemittel-Komponente enthalten, aber Tensid-Komponente-frei sein kann.

In einer bevorzugten Ausführungsform ist ein Mischungsverhältnis der Tensid-Komponente zu der Lösemittel-Komponente von 10 zu 1 bis 1 zu 10, bevorzugt 5 zu 1 bis 1 zu 5, bevorzugter von 5 zu 1 bis 1 zu 1. Hierdurch wird weiterhin eine gute Reinigungsleistung des hergestellten Reinigungsmittels ohne Gelklumpen-Bildung erreicht.

Die Mischvorrichtung weist eine Mischstrecke auf, wobei jeder der mehreren Komponenten ein Dosierpunkt auf der Mischstrecke und eine Pumpe zum Dosieren der jeweiligen Komponente zugeordnet ist. Die Mischvorrichtung weist eine Steuereinrichtung auf, die ausgebildet ist, die den jeweiligen Komponenten zugeordneten Pumpen zu einem vorbestimmten Zeitpunkt anzusteuern. Dadurch wird eine vorteilhafte Mischreihenfolge der Komponenten sichergestellt.

Der der Lösemittel-Komponente zugeordnete Dosierpunkt liegt vor dem der Tensid-Komponente zugeordneten Dosierpunkt auf der Mischstrecke.

Die Steuervorrichtung ist eingerichtet und ausgebildet, die Lösemittel-Komponente in einem Zeitraum zu dosieren, der zu einem Zeitpunkt zeitlich vor der Dosierung der Tensid-Komponente beginnt und zu einem weiteren Zeitpunkt zeitlich nach Beenden der Dosierung der Tensid-Komponente endet. Dies wird durch Ansteuerung der der jeweiligen Komponente zugeordneten Pumpe realisiert. Dadurch wird sichergestellt, dass Tensid-Komponente und die Lösemittel-Komponente zeitgleich dosiert werden. Somit wird verhindert, dass sich die Tensid-Komponente nur mit Wasser vermischt und Gelklumpen bildet.

Alternativ oder zusätzlich ist die Steuervorrichtung eingerichtet und ausgebildet, zu beginnen, Wasser durch Ansteuerung ihrer zugeordneten Pumpen in die Mischstrecke zu einem Zeitpunkt zu dosieren, der zeitlich vor der Dosierung der Lösemittel-Komponente und der Tensid-Komponente liegt. Der dem Wasser zugeordnete Dosierpunkt ist hinter dem der Lösemittel-Komponente zugeordneten Dosierpunkt und hinter dem der Tensid-Komponente zugeordneten Dosierpunkt auf der Mischstrecke. Dadurch wird verhindert, dass die Tensid-Komponente durch Mischung mit Wasser Gelklumpen bildet.

Bevorzugt ist der der sauren Komponente zugeordnete Dosierpunkt und/oder der der alkalischen Komponente zugeordnete Dosierpunkt hinter dem Wasser zugeordneten Dosierpunkt auf der Mischstrecke angeordnet. Dadurch ist die Mischung aus der Tensid-Komponente und der Lösemittel-Komponente schon mit Wasser vorverdünnt, wenn die saure und/oder alkalische Komponente(n) in die Mischstrecke dosiert werden.

In einer bevorzugten Ausführungsform ist oder sind die Förderleistungen und/oder die Taktungen der Pumpen gleich. Alternativ bevorzugt sind die Förderleistungen und/oder die Taktungen der Pumpen verschieden. Die Einstellungen der Förderleistungen und/oder Taktungen der Pumpen sind bevorzugt derart gewählt, dass das für das jeweilige herzustellende Reinigungsmittel vorbestimmte Mischverhältnis der Komponenten zueinander gewährleistet wird.

Bevorzugt ist das hergestellte Reinigungsmittel in Abhängigkeit eines vorbestimmten Mischverhältnisses der Komponenten ein Grillreiniger, Backofenreiniger, Küchen- und/oder Kraftreiniger, Fußbodenreiniger, Allzweckreiniger, Handspülmittel, Glasreiniger, WC-Reiniger, Badreiniger oder Entkalker.

Bevorzugt weist das Mischsystem-Set weiterhin zwei leere Behälter auf, wenn es die Mischvorrichtung aufweist. Der eine Behälter ist bevorzugt zum Befüllen mit Wasser geeignet, während der andere Behälter bevorzugt geeignet ist, das mittels der vier essentiellen und ggf. optionalen Komponenten hergestellte Reinigungsmittel unterzubringen. Die getrennt voneinander gelagerten Komponenten sind in dem Mischsystem-Set bevorzugt in Behältern wie Kartuschen oder Gebinden untergebracht. Die Mischvorrichtung ist bevorzugt ausgebildet und eingerichtet, das nach Mischung der dafür vorgesehenen Komponenten hergestellte Reinigungsmittel automatisch in den dafür vorgesehenen Behälter zu füllen.

In einer bevorzugten Ausführungsform weist die Tensid-Komponente eine Mischung aus nichtionischen und anionischen Tensiden auf. Optional enthält die Tensid-Komponente weiterhin amphotere Tenside und Biotenside. Die Tensid-Komponente ist bevorzugter eine Mischung aus nichtionischen und anionischen Tensiden mit Lösemittel und ggf. anderen Hilfsstoffen, wobei optional auch amphotere Tenside und Biotenside enthalten sein können. In einer bevorzugten Ausführungsform enthält die Tensid-Komponente Natriumlaurylethersulfat, APG (Alkylpolyglucosid) Rhamnolipid, Aminoxid, Butoxydiglycol, Parfum, Enzym und Wasser. Die Tensid-Komponente stellt bevorzugt in dem Mischsystem-Set eine Tensid-Basis für ein Handspülmittel, einen Grillreiniger, einen Backofenreiniger und einen Badreiniger dar. Sie stellt ferner bevorzugt eine Co-Basis für einen Küchen-/Grillreiniger, einen Fußbodenreiniger und einen Allzweckreiniger dar.

Bevorzugt weist die Lösemittel-Komponente eine Mischung aus einem niedrig siedenden Lösemittel und einem hoch siedendem Lösemittel auf, das maximal zu 20 Gew.-% der Menge des niedrig siedenden Lösemittels enthalten ist. Das niedrig siedende Lösemittel ist beispielsweise Ethanol und/oder Isopropanol. Das hoch siedende Lösemittel ist beispielsweise Propylenglycol. Optional kann die Lösemittel-Komponente weitere Hilfsstoffe sowie ein Tensid enthalten. In einer bevorzugten Ausführungsform enthält die Lösemittel-Komponente Ethanol, Propylenglycolmonobutylether, Natriumlaurylethersulfat und Wasser. Die Lösemittel-Komponente stellt in dem Mischsystem-Set bevorzugt eine Basis für einen Glasreiniger dar. Sie stellt ferner bevorzugt eine Co-Basis für ein Handspülmittel und einen Lösevermittler für die Tensid-Komponente dar.

In einer bevorzugten Ausführungsform weist die saure Komponente eine Mischung aus mindestens einer organischen Säure und mindestens einem Komplexierungsmittel auf. Die mindestens organische Säure ist bevorzugt Zitronensäure, Milchsäure und/oder Maleinsäure. Das mindestens eine Komplexierungsmittel ist bevorzugt Phosphonsäure und/oder ein oder mehrere Aminocarboxylate. Bevorzugt enthält die saure Komponente Milchsäure, Zitronensäure, Tetranatriumglutamatdiacetat beispielswiese GLDA 47 S (Aako, Leusden, Niederlande) in Form einer Säure, Phosphonsäure und Wasser. Die saure Komponente stellt in dem Mischsystem-Set bevorzugt eine Basis für einen Entkalker, einen Badreiniger und einen WC-Reiniger dar. Sie stellt ferner bevorzugt eine Co-Basis für einen Backofenreiniger, einen Grillreiniger, einen Küchenkraftreiniger, einen Fußbodenreiniger und einen Allzweckreiniger dar.

In einer bevorzugten Ausführungsform weist die alkalische Komponente einen Alkaliträger auf. Der Alkaliträger weist bevorzugt Natronlauge, Kalilauge, Monoethanolamin und/oder ein oder mehrere Carbonate auf. Bevorzugter weist die alkalische Komponente eine Mischung aus Alkaliträgern wie Natronlauge, Kalilauge, Monoethanolamin und/oder Carbonaten mit weiteren Hilfsstoffen wie Komplexbildnern oder Tensiden auf. In einer bevorzugten Ausführungsform enthält die alkalische Komponente Monoethanolamin, Kalilauge, Natriumhydoxid, Glukonat (Gluconsäure), Phosphonat, Aminoxid und Wasser. Die alkalische Komponente stellt in dem Mischsystem-Set bevorzugt eine Basis für einen Grillreiniger und einen Backofenreiniger dar. Sie stellt ferner bevorzugt eine Co-Basis für einen Badreiniger, einen WC-Reiniger, einen Küchenkraftreiniger, einen Fußbodenreiniger und einen Allzweckreiniger dar.

Ferner betrifft die Erfindung ein Verfahren zur Herstellung eines Reinigungsmittels auf Basis eines Mischsystem-Sets, das getrennt voneinander eine Tensid-Komponente, eine Lösemittel-Komponente, eine saure Komponente, eine alkalische Komponente und Wasser umfasst, wobei zuerst die Lösemittel-Komponente und Tensid-Komponente dosiert und vorgemischt werden und die vorgemischten Lösemittel- und Tensid-Komponenten anschließend mit Wasser gemischt werden.

Zu dem Mischsystem-Set beschriebene Ausführungsformen und Vorteile gelten für das Verfahren entsprechend.

Das Verfahren kann von dem Nutzer per Hand oder mittels der Mischvorrichtung durchgeführt werden.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine skizzierte Darstellung eines erfindungsgemäßen Mischsystem-Sets; und
- Fig. 2: eine skizzierte Teil-Darstellung des in Fig. 1 gezeigten Mischsystem-Sets.
Fig. 1 zeigt ein erfindungsgemäßes Mischsystem-Set. Das Mischsystem-Set weist getrennt voneinander eine Tensid-Komponente 1, eine Lösemittel-Komponente 2, eine saure Komponente 3 und eine alkalische Komponente 4 auf. Die Tensid-Komponente 1 enthält eine Mischung aus nichtionischen und anionischen Tensiden, die weiterhin optional amphotere Tenside und Biotenside enthält. Die Lösemittel-Komponente 2 weist eine Mischung aus einem niedrig siedenden Lösemittel wie Ethanol und/oder Isopropanol und einem hoch siedendem Lösemittel wie Propylenglykol auf, das maximal zu 20% der Menge des niedrig siedenden Lösemittels enthalten ist. Die saure Komponente 3 weist eine Mischung aus mindestens einer organischen Säure und mindestens einem Komplexierungsmittel auf, wobei die mindestens organische Säure beispielsweise Zitronensäure, Milchsäure und/oder Maleinsäure und das mindestens eine Komplexierungsmittel bevorzugt Phosphonsäure und/oder ein oder mehrere Aminocarboxylate ist. Die alkalische Komponente 4 weist einen Alkaliträger auf, der beispielsweise Natronlauge, Kalilauge, Monoethanolamin und/oder ein oder mehrere Carbonate aufweist. Das Mischsystem-Set weist weiterhin einen Behälter zum Befüllen mit Wasser 6, einen Behälter, in den das herzustellende Reinigungsmittel 9 gefüllt wird, und eine Mischvorrichtung 7 zum Mischen der Tensid-Komponente 1, der Lösemittel-Komponente 2, der sauren Komponente 3, der alkalischen Komponente 4 und Wasser 6 in einem vorbestimmten Mischverhältnis bzw. vorbestimmten Anteilen auf, das bzw. die von dem herzustellenden Reinigungsmittel 9 abhängt bzw. abhängen. Für einen festen Stand weist das Mischsystem-Set eine Basis 8 auf.

Fig. 2 zeigt eine skizzierte Teil-Darstellung des in Fig. 1 gezeigten Mischsystem-Sets. Gezeigt ist ein Teil der Mischvorrichtung 7 des Mischsystem-Sets insbesondere eine Mischstrecke 5 der Mischvorrichtung 7. Die Mischvorrichtung weist eine Mischstrecke 5 auf, wobei eine Fließrichtung der Dosierungen durch einen Pfeil angedeutet ist. Jeder der mehreren Komponenten, d.h. der Tensid-Komponente 1, der Lösemittel-Komponente 2, der sauren Komponente 3, der alkalischen Komponente 4 und Wasser 6 ist ein Dosierpunkt 1', 2', 3', 4', 6' auf der Mischstrecke 5 sowie eine jeweilige Pumpe (nicht gezeigt) zum Dosieren der jeweiligen Komponente zugeordnet. Der der Lösemittel-Komponente 2 zugeordnete Dosierpunkt 2' liegt vor dem der Tensid-Komponente 1 zugeordneten Dosierpunkt 1' auf der Mischstrecke 5. Der dem Wasser 6 zugeordnete Dosierpunkt 6' liegt hinter dem der Lösemittel-Komponente 2 zugeordneten Dosierpunkt 2' und hinter dem der Tensid-Komponente 1 zugeordneten Dosierpunkt 1' auf der Mischstrecke 5. Der der sauren Komponente 3 zugeordnete Dosierpunkt 3' liegt hinter dem Wasser 6 zugeordneten Dosierpunkt 6' auf der Mischstrecke 5, und der der alkalischen Komponente 4 zugeordnete Dosierpunkt 4' liegt hinter dem der sauren Komponente 3 zugeordneten Dosierpunkt 3' auf der Mischstrecke 5.

Ferner ist die Erfindung in dem nachfolgenden Beispiel detaillierter beschrieben.

### Beispiel

Ein erfindungsgemäßes Mischsystem-Set weist die Tensid-Komponente, die Lösemittel-Komponente, die saure Komponente und alkalische Komponente getrennt voneinander auf. Die Tensid-Komponente enthält 60,00 Gew.-% Natriumlaurylethersulfat in PG (Propylenglycol), 20,00 Gew.-% APG Rhamnolipid, 8,00 Gew.-% Aminoxid (30 %) (<2,5 aktiv %), 5,00 Gew.-% Buthoxydiglycol, 1,00 Gew.-% Parfum, 1,00 Gew.-% Enzym und Wasser ad 100. Die Lösemittel-Komponente enthält 90,00 Gew.-% Ethanol, 8,00 Gew.-% Propylenglycolmonobutylether, 2,00 Gew.-% Natriumlaurylethersulfat in BG (Butylenglycol) und Wasser ad 100. Die saure Komponente enthält 50,00 Gew.-% Milchsäure, 20,00 Gew.-% Zitronensäure, 7,00 Gew.-% GLDA 47 S (Säure), 3,00 Gew.-% Phosphonsäure und Wasser ad 100. Die alkalische Komponente enthält Komponente 40,00 Gew.-% Monoethanolamin, 20,00 Gew.-% Kalilauge 45% / Natriumhydoxid 50%, 5,00 Gew.-% Glukonat (Glyconsäure), 3,00 Gew.-% Phosphonat, 6,00 Gew.-% Aminoxid (30%) und Wasser ad 100.

Die Rezepturen dieses Mischsystem-Sets für Hochkonzentrate mit sehr gutem Leistungsprofil sind wie folgt in Tabelle 1 angegeben:

| Rezepturen | Tensid-Komponente (Anteil in Gew.-%) | Lösemittel-Komponente (Anteil in Gew.-%) | saure Komponente (Anteil in Gew.-%) | alkalische Komponente (Anteil in Gew.-%) | Summe der Komponenten (Gew.-%) | Wasser (Vol-%) |
|---|---|---|---|---|---|---|
| Grillreiniger | 7 | 2 | 0 | 30 | 39 | 61 |
| Backofenreiniger | 7 | 3 | 0 | 20 | 30 | 70 |
| Küchen-/Kraftreiniger | 5 | 5 | 2 | 5 | 17 | 83 |
| Fußbodenreiniger | 6 | 5 | 5 | 10 | 26 | 74 |
| Allzweckreiniger | 6 | 5 | 5 | 15 | 31 | 69 |
| Handspülmittel | 25 | 6 | 2 | 2 | 35 | 65 |
| Glasreiniger | 0 | 4 | 0 | 0 | 4 | 96 |
| WC-Reiniger | 3 | 5 | 30 | 0 | 38 | 62 |
| Badreiniger | 7 | 5 | 20 | 0 | 32 | 68 |
| Entkalker | 0 | 0 | 50 | 0 | 50 | 50 |
| Tabelle 1 | | | | | | |

### Bezugszeichenliste

- 1: Tensid-Komponente
- 1': Dosierpunkt
- 2: Lösemittel-Komponente
- 2': Dosierpunkt
- 3: saure Komponente
- 3': Dosierpunkt
- 4: alkalische Komponente
- 4': Dosierpunkt
- 5: Mischstrecke
- 6: Wasser
- 6': Dosierpunkt
- 7: Mischvorrichtung
- 8: Basis
- 9: Reinigungsmittel

## Patentansprüche

1. Mischsystem-Set zur Herstellung mehrerer Reinigungsmittel (9), aufweisend
- mehrere getrennt voneinander gelagerte Komponenten, die eine Tensid-Komponente (1), eine Lösemittel-Komponente (2), eine saure Komponente (3), eine alkalische Komponente (4) umfassen, und
- eine Mischvorrichtung (7), die ausgebildet und eingerichtet ist, die mehreren Komponenten in Abhängigkeit von für das jeweilige Reinigungsmittel (9) vorbestimmten Anteilen zur Herstellung des jeweiligen Reinigungsmittels (9) zu dosieren und zu mischen, wobei die Mischvorrichtung (7) ausgebildet ist, zuerst die Lösemittel-Komponente (2) und Tensid-Komponente (1) zu dosieren und vorzumischen und anschließend die saure Komponente (3) und/oder alkalische Komponente (4) zu dosieren und mit der Vormischung aus Lösemittel-Komponente (2) und Tensid-Komponente (1) zu mischen, wenn die Tensid-Komponente (1) zu Herstellung eines der Reinigungsmittel verwendet wird, wobei
- die Mischvorrichtung (7) eine Mischstrecke (5) aufweist,
jeder der mehreren Komponenten ein Dosierpunkt (1', 2', 3', 4', 6') auf der Mischstrecke (5) und eine Pumpe zum Dosieren der jeweiligen Komponente zugeordnet ist, und die Mischvorrichtung (7) eine Steuereinrichtung aufweist, die ausgebildet ist, die den jeweiligen Komponenten zugeordneten Pumpen zu einem jeweilig vorbestimmten Zeitpunkt anzusteuern, **dadurch gekennzeichnet, dass**
- der der Lösemittel-Komponente (2) zugeordnete Dosierpunkt (2') vor dem der Tensid-Komponente (1) zugeordneten Dosierpunkt (1') auf der Mischstrecke (5) liegt und die Steuervorrichtung eingerichtet und ausgebildet ist, die Lösemittel-Komponente (2) in einem Zeitraum zu dosieren, der zu einem Zeitpunkt zeitlich vor der Dosierung der Tensid-Komponente (1) beginnt und zu einem weiteren Zeitpunkt zeitlich nach Beenden der Dosierung der Tensid-Komponente (1) endet,
und/oder
- die Steuereinrichtung eingerichtet und ausgebildet ist, Wasser (6) hinzuzudosieren, wobei der dem Wasser (6) zugeordnete Dosierpunkt (6') hinter dem der Lösemittel-Komponente (2) zugeordneten Dosierpunkt (2') und hinter dem der Tensid-Komponente (1) zugeordneten Dosierpunkt (1') auf der Mischstrecke (5) angeordnet ist.

2. Mischsystem-Set nach Anspruch 1, **dadurch gekennzeichnet, dass** ein Mischungsverhältnis der Tensid-Komponente (1) zu der Lösemittel-Komponente (2) von 10 zu 1 bis 1 zu 10, bevorzugt 5 zu 1 bis 1 zu 5, bevorzugter von 5 zu 1 bis 1 zu 1 ist.

3. Mischsystem-Set nach einem der vorangehenden Ansprüche, **dadurch gekennzeichnet, dass** der der sauren Komponente (3) zugeordnete Dosierpunkt (3') und/oder der der alkalischen Komponente (4) zugeordnete Dosierpunkt (4') hinter dem Wasser (6) zugeordneten Dosierpunkt (6') auf der Mischstrecke (5) angeordnet ist.

4. Mischsystem-Set nach einem der vorangehenden Ansprüche, **dadurch gekennzeichnet, dass** die Förderleistungen und/oder die Taktungen der Pumpen gleich oder verschieden ist oder sind.

5. Mischsystem-Set nach einem der vorangehenden Ansprüche, **dadurch gekennzeichnet, dass** das hergestellte Reinigungsmittel (9) in Abhängigkeit von vorbestimmten Mischverhältnissen der Komponenten ein Grillreiniger, Backofenreiniger, Küchen- und/oder Kraftreiniger, Fußbodenreiniger, Allzweckreiniger, Handspülmittel, Glasreiniger, WC-Reiniger, Badreiniger oder Entkalker ist.

6. Verfahren zur Herstellung eines Reinigungsmittels unter Verwendung eines Mischsystem-Sets nach einem der vorhergehenden Ansprüchen, das getrennt voneinander eine Tensid-Komponente (1), eine Lösemittel-Komponente (2), eine saure Komponente (3), eine alkalische Komponente (4) und Wasser (6) umfasst, wobei zuerst die Lösemittel-Komponente (2) und Tensid-Komponente (1) dosiert und vorgemischt werden und die vorgemischten Lösemittel- (2) und Tensid-Komponenten (2, 1) anschließend mit Wasser (6) gemischt werden.

## Claims

1. Mixing system set for producing a plurality of cleaning agents (9), the mixing system set having
- a plurality of separately stored components comprising a surfactant component (1), a solvent component (2), an acidic component (3), an alkaline component (4), and
- a mixing device (7) which is designed and configured to dispense and mix the plurality of components depending on predetermined proportions for the corresponding cleaning agent (9) in order to produce the corresponding cleaning agent (9), the mixing device (7) being designed to first dispense and premix the solvent component (2) and surfactant component (1), and subsequently dispense the acidic component (3) and/or alkaline component (4), and mix it with the premix of solvent component (2) and surfactant component (1) if the surfactant component (1) is used to produce one of the cleaning agents,
- the mixing device (7) having a mixing portion (5),
each of the plurality of components being associated with a dispensing point (1', 2', 3', 4', 6') on the mixing portion (5) and a pump for dispensing the corresponding component,
and the mixing device (7) having a control device designed to control the pumps associated with the corresponding components at a correspondingly predetermined time,
**characterised in that**
- the dispensing point (2') associated with the solvent component (2) is located on the mixing portion (5) upstream of the dispensing point (1') associated with the surfactant component (1), and the control device is configured and designed to dispense the solvent component (2) in a period of time which begins at one point in time prior to the dispensing of the surfactant component (1) and ends at another point in time after the dispensing of the surfactant component (1) has ended,
and/or
- the control device is configured and designed to add water (6), wherein the dispensing point (6') associated with the water (6) is arranged on the mixing portion (5) downstream of the dispensing point (2') associated with the solvent component (2) and downstream of the dispensing point (1') associated with the surfactant component (1).

2. Mixing system set according to claim 1, **characterised in that** a mixing ratio of the surfactant component (1) to the solvent component (2) is from 10 to 1 up to 1 to 10, preferably 5 to 1 up to 1 to 5, more preferably from 5 to 1 up to 1 to 1.

3. Mixing system set according to any of the preceding claims, **characterised in that** the dispensing point (3') associated with the acidic component (3) and/or the dispensing point (4') associated with the alkaline component (4) is arranged on the mixing portion (5) downstream of the dispensing point (6') associated with the water (6).

4. Mixing system set according to any of the preceding claims, **characterised in that** the capacities and/or the cycles of the pumps is or are the same or different.

5. Mixing system set according to any of the preceding claims, **characterised in that** the produced cleaning agent (9) is, depending on predetermined mixing ratios of the components, a grill cleaner, oven cleaner, kitchen and/or heavy-duty cleaner, floor cleaner, all-purpose cleaner, manual dishwashing detergent, glass cleaner, toilet cleaner, bathroom cleaner or descaler.

6. Method for producing a cleaning agent using a mixing system set according to any of the preceding claims, which mixing system set separately comprises a surfactant component (1), a solvent component (2), an acidic component (3), an alkaline component (4) and water (6), wherein the solvent component (2) and surfactant component (1) are first dispensed and premixed, and the premixed solvent (2) and surfactant components (2, 1) are subsequently mixed with water (6).

## Revendications

1. Ensemble de système de mélange permettant la fabrication de plusieurs agents de nettoyage (9), présentant
- plusieurs composants stockés séparément les uns des autres et qui comprennent un composant tensioactif (1), un composant solvant (2), un composant acide (3), un composant alcalin (4), et
- un dispositif de mélange (7) qui est réalisé et configuré pour doser et mélanger les composants en fonction de proportions prédéterminées pour l'agent de nettoyage (9) respectif pour la fabrication de l'agent de nettoyage (9) respectif, dans lequel le dispositif de mélange (7) est d'abord configuré pour doser et prémélanger le composant solvant (2) et le composant tensioactif (1) et ensuite pour doser le composant acide (3) et/ou le composant alcalin (4) et pour les mélanger avec le prémélange du composant solvant (2) et du composant tensioactif (1) lorsque le composant tensioactif (1) est utilisé pour la fabrication de l'un des agents de nettoyage, dans lequel
- le dispositif de mélange (7) présente une section de mélange (5),
chacun des composants est associé à un point de dosage (1', 2', 3', 4', 6') sur la section de mélange (5) et à une pompe pour le dosage du composant respectif,
et le dispositif de mélange (7) présente un appareil de commande qui est configuré pour commander les pompes associées aux composants respectifs à un moment prédéterminé respectif,
**caractérisé en ce que**
- le point de dosage (2') associé au composant solvant (2) est situé en amont du point de dosage (1') associé au composant tensioactif (1) sur la section de mélange (5) et le dispositif de commande est réalisé et configuré pour doser le composant solvant (2) dans une période qui commence à un moment dans le temps avant le dosage du composant tensioactif (1) et qui se termine à un autre moment dans le temps après la fin du dosage du composant tensioactif (1),
et/ou
- l'appareil de commande est réalisé et configuré pour ajouter de manière dosée de l'eau (6), dans lequel le point de dosage (6') associé à l'eau (6) est disposé sur la section de mélange (5) en aval du point de dosage (2') associé au composant solvant (2) et en aval du point de dosage (1') associé au composant tensioactif (1).

2. Ensemble de système de mélange selon la revendication 1, **caractérisé en ce qu'**un rapport de mélange du composant tensioactif (1) au composant solvant (2) va de 10 pour 1 à 1 pour 10, de préférence de 5 pour 1 à 1 pour 5, plus préférablement de 5 pour 1 à 1 pour 1.

3. Ensemble de système de mélange selon l'une des revendications précédentes, **caractérisé en ce que** le point de dosage (3') associé au composant acide (3) et/ou le point de dosage (4') associé au composant alcalin (4) sont disposés en aval du point de dosage (6') associé à l'eau (6) sur la section de mélange (5).

4. Ensemble de système de mélange selon l'une des revendications précédentes, **caractérisé en ce que** les débits et/ou les cadences des pompes sont identiques ou différents.

5. Ensemble de système de mélange selon l'une des revendications précédentes, **caractérisé en ce que** l'agent de nettoyage (9) fabriqué est, en fonction de rapports de mélange prédéterminés des composants, un nettoyant pour gril, un nettoyant pour four, un nettoyant pour cuisine et/ou un nettoyant puissant, un nettoyant pour sols, un nettoyant universel, un agent pour vaisselle à la main, un nettoyant pour vitres, un nettoyant pour WC, un nettoyant pour salle de bains ou un détartrant.

6. Procédé de fabrication d'un agent de nettoyage à l'aide d'un ensemble de système de mélange selon l'une des revendications précédentes, lequel comprend séparément les uns des autres un composant tensioactif (1), un composant solvant (2), un composant acide (3), un composant alcalin (4) et de l'eau (6), dans lequel le composant solvant (2) et le composant tensioactif (1) sont d'abord dosés et prémélangés et le composant solvant (2) et le composant tensioactif (2, 1) prémélangés sont ensuite mélangés avec de l'eau (6).
